# EUROPÄISCHE PATENTSCHRIFT

(11) **EP 2 449 922 B1**
(45) Veröffentlichungstag und Bekanntmachung des Hinweises auf die Patenterteilung: **31.07.2013**
(21) Anmeldenummer: 11007830.0
(22) Anmeldetag: 27.09.2011
(51) Int. Cl.: A47C 17/13, A47C 17/23

(54) **Möbel**
Furniture
Mobilier

(30) Priorität: 06.11.2010 DE 202010015199 U
(43) Veröffentlichungstag der Anmeldung: 09.05.2012
(73) Patentinhaber: Megapol Polstermöbel GmbH & Co. KG, 31603 Diepenau (DE)
(72) Erfinder: Regehr, Heinrich, 32339 Espelkamp (DE)
(74) Vertreter: Schober, Mirko

(56) Entgegenhaltungen:
- DE-A1- 19 747 692
- DE-C1- 19 530 811

## Beschreibung

Die Erfindung betrifft ein Möbel nach dem Oberbegriff des Anspruchs 1, wie es z.B. aus DE 197 47 692 A1 bekannt ist.

Entsprechende Möbel zeichnen sich z.B. dadurch aus, dass sie ein Sitzteil aufweisen, unterhalb dessen sich ein Erweiterungsteil in einer Verstauposition befindet. Über eine Ausziehmimik kann das Erweiterungsteil in eine Erweiterungsposition überführt werden, in der sich das Erweiterungsteil an die Sitzfläche des Sitzteils anschließt und das Möbel so eine größere Sitz- oder Liegefläche aufweist. Üblicherweise werden etwa Sofas auf diese Weise in eine Schlafgelegenheit verwandelt.

Bei diesen Möbeln wird in der Regel der Erweiterungsteil in einem Auszug gehalten und über eine Beschlagmimik bei der Überführung in die Erweiterungsposition aus dem Auszug ausgestellt. Alternativ kann auch ohne Auszug gearbeitet werden, wenn z.B. das Sitzteil ausstellbar ausgebildet ist. Die verwendeten Beschläge, bei denen es sich in der Regel um Hebel- oder/und Getriebekonstruktionen handelt, erfordern je nach ihrer Funktionsweise mehr oder weniger Bauraum bzw. Freiraum, durch den eine Schwenkbewegung stattfinden kann. Gerade bei Polstermöbeln mit niedriger Sitzfläche ist dieser Bauraum stark begrenzt, da auch das unter dem Sitzteil verstaute Erweiterungsteil eine gewisse Mindesthöhe benötigt, um den erforderlichen Komfort zu bieten. Gerade bei den Möbeln mit niedriger Sitzfläche steht zudem wenig Bodenfreiheit zur Verfügung, um dem VerstellbeAufgabe der Erfindung ist es daher, ein Möbel der eingangs genannten Art zu schaffen, welches diese Nachteile nicht aufweist und welches auch bei niedriger Sitzfläche eine Erweiterungsfunktion bietet.

Gelöst wird diese Aufgabe durch ein Möbel mit den Merkmalen des Anspruchs 1. Vorteilhafte Ausführungsformen finden sich in den Unteransprüchen.

Erfindungsgemäß ist der Erweiterungsabschnitt über wenigstens zwei miteinander gelenkig verbundene Lenker mit einem mit dem Basisteil gekoppelten Träger oder einem Auszug gekoppelt. Dabei ist der erste Lenker zusätzlich über ein Federelement mit dem Träger oder einem Auszug gekoppelt, während der zweite Lenker ein erstes Blockierelement aufweist. Dieses erste Blockierelement begrenzt das Verschwenken des zweiten Lenkers gegenüber dem Erweiterungsabschnitt bevorzugt in Richtung des Sitzteils. Des Weiteren ist ein, bevorzugt am Träger oder Auszug vorgesehenes, zweites Blockierelement vorgesehen, welches die Schwenkbewegung des ersten Lenkers insbesondere in Richtung des Sitzteils begrenzt. Ferner ist ein dritter Lenker vorgesehen, welcher am Erweiterungsabschnitt und Träger oder Auszug angelenkt ist.

Durch diesen dritten Lenker wird der Erweiterungsabschnitt beim Ausstellen und Einfahren geführt. Dabei sind dessen Abmessungen und Anlenkpunkte so gewählt, dass sich die beiden miteinander gekoppelten Lenker in einer vorgegebenen Reihenfolge verschwenken lassen. Insbesondere kann der dritte Lenker länger ausgebildet sein als der erste Lenker zusammen mit dem zweiten Lenker. Durch den dritten Lenker wird insbesondere auch der Erweiterungsabschnitt beim Ausstellen aus dem Auszug in Auszugrichtung gegenüber der Verstaulage verschoben, so dass der vom Sitzteil entfernt liegende Abschnitt des Erweiterungsabschnitts in der Erweiterungsposition mit seiner Unterseite auf einer am Auszug vorgesehenen Auflage aufliegen kann.

Insbesondere kann mit Vorteil vorgesehen sein, dass das zweite Blockierelement die Schwenkbewegung des ersten Lenkers in Richtung des Sitzteils so begrenzt, dass dieser bei Anschlag an das zweite Blockierelement etwa senkrecht zur Auszugsrichtung steht. Durch diese senkrechte Stellung wird die Stabilität der Beschlagkonstruktion hinsichtlich der auf den Erweiterungsabschnitt ausgeübten Kräfte optimiert.

Insbesondere ist vorteilhafterweise das Federelement, bei dem es sich bevorzugt um eine Zugfeder handelt, so angeordnet, dass es den ersten Lenker in der Verstauposition und beim Ausziehen des Auszugs in einer zur Auszugrichtung gewinkelten Stellung hält. Insbesondere ist dabei vorgesehen, dass das Federelement den ersten Lenker in der Verstauposition und beim Ausziehen des Auszugs gegen einen am Auszug vorgesehenen Anschlag drückt. Das Federelement hindert dadurch den über einen Totpunkt hinaus geschwenkten ersten Lenker fest, so dass der Erweiterungsabschnitt sicher in der Verstaulage gehalten wird. Das Federelement dient zudem dazu, das Aufrichten des ersten Lenkers bei der Überführung in die Erweiterungsposition zu unterstützen. Dabei ist das Federelement bevorzugt so angeordnet, dass beim

Überführen des Erweiterungsabschnitts in die Erweiterungsposition zunächst der zweite Lenker aus einer Verstauposition in eine erste Vorklappposition verschwenkt wird, in welcher der Erweiterungsabschnitt in einem Winkel zur Auszugrichtung angeordnet ist, während der erste Lenker von dem Federelement am Verschwenken gehindert ist.

Alternativ oder ergänzend hierzu kann vorgesehen sein, dass der erste Lenker in der Verstauposition durch ein am Erweiterungsabschnitt vorgesehenen Niederhalteabschnitt, der in der Verstauposition auf dem ersten Lenker oder einem damit verbundenen Bauteil wie einem Bolzen oder dergleichen aufliegt, gegen den Anschlag gedrückt wird.

Bevorzugt sind die Beschlagteile, insbesondere die Lenker und die Blockierelemente jeweils paarweise an gegenüber liegenden Seiten des Erweiterungsabschnitts vorgesehen. Dabei kann insbesondere vorgesehen sein, dass die paarweise vorhandenen zweiten Lenker oder/und die paarweise vorhandenen ersten Blockierelemente über eine Querstrebe miteinander verbunden sind. Die Querstrebe sorgt zum Einen für eine Synchronbewegung der Beschläge, bzw. Mehrgelenke, zum Anderen wird der gesamte Antrieb versteift, so dass es beim Ausklappen bzw. Einklappen des Erweiterungsabschnitts zu keinen Verkantungen mehr kommen kann, die das Überführen aus der Verstaulage in die Erweiterungsposition ggf. be- oder verhindern.

Die Erfindung wird nachfolgend anhand der Zeichnungen in den Figuren 1 bis 5 schematisch näher erläutert.
Figur 1 zeigt eine Schnittansicht durch ein erfindungsgemäßes Möbel mit dem Erweiterungsabschnitt in der Verstauposition und eingefahrenem Auszug.
Figur 2 zeigt eine Schnittansicht durch ein erfindungsgemäßes Möbel mit dem Erweiterungsabschnitt in der Verstauposition und ausgefahrenem Auszug.
Figur 3 zeigt eine Schnittansicht durch ein erfindungsgemäßes Möbel mit dem Erweiterungsabschnitt in einer Vorklappstellung bei ausgefahrenem Auszug.
Figur 4 zeigt eine Schnittansicht durch ein erfindungsgemäßes Möbel mit dem Erweiterungsabschnitt in der Erweiterungsposition.
Figur 5 zeigt eine perspektivische Ansicht eines Ausschnitts des erfindungsgemäßen Möbels.

Das in Figur 1 dargestellte Möbel weist einen Basisteil 100 auf, an welchem insbesondere ein Sitzteil 1 angeordnet ist. Weiter ist unterhalb des Sitzteils 1 ein Erweiterungsabschnitt 2 gelagert, welcher im gezeigten Beispiel in einem Auszug 200 untergebracht ist. Der Auszug lässt sich in Auszugsrichtung Richtung X ausziehen. Es sei an dieser Stelle darauf hingewiesen, dass der Erweiterungsabschnitt 2 nicht zwingend an einem Auszug vorgesehen sein muss. Genauso kann vorgesehen sein, dass der Erweiterungsabschnitt an einem Träger (z.B. dem Träger 9 aus Fig. 5) gelagert ist. Der Träger kann verschieblich oder unverschieblich am Basisteil 100 gelagert sein. Das Möbel benötigt in diesem Fall eine Abstelltechnik für das Sitzteil, jedoch keinen Auszug. In Bezug auf die hier zu betrachtende Funktion des Ausstellens des Erweiterungsabschnittes erfolgt die weitere Beschreibung ohne Einschränkung am Beispiel eines Möbels mit Auszug.

Diese Situation ist in der Figur 2 dargestellt. Zum Ausziehen ist der Auszug 200 in einer Führung 3 im Basisteil 1 geführt, etwa dadurch, dass der Auszug Rollen oder Gleiter 4 aufweist, die in der Führung 3 geführt werden. Das Erweiterungsteil 2 ist über eine Beschlaganordnung mit dem Auszug verbunden und kann über die Betätigung dieser Beschlaganordnung aus dem Auszug ausgestellt werden, insbesondere so, dass die in der Zeichnung obere Fläche bzw. Sitzfläche des Erweiterungsabschnitts 2 auf das Niveau der oberen Fläche bzw. Sitzfläche des Sitzteils 1 angehoben wird. Der Auszug 200 kann z. B. über Rollen 5 über den Boden geführt werden. Die Beschlaganordnung ist in dem in der Zeichnung gezeigten Beispiel mittels einer Feder 16 und einer Auflage des Erweiterungsabschnitts im Bereich 17 in der Verstaulage fixiert.

In Figur 5 ist die Beschlaganordnung der besseren Übersicht halber in der Erweiterungsposition dargestellt, wobei ebenfalls der Übersicht halber der Erweiterungsabschnitt nicht gezeigt ist, lediglich ein Befestigungsbeschlag 20, an welchem der Erweiterungsabschnitt anzubringen ist, ist dargestellt. Die Funktionsweise der Beschlaganordnung wird weiter unten unter Bezugnahme auf die Figuren 3 und 4 näher erläutert.

Der Auszug weist im gezeigten Beispiel einen Träger 9 auf, welche in der Führung 3 im Basisteil 100 geführt wird. Am in Auszugrichtung X führenden, d. h. dem Basisteil 100 bzw. Sitzteil 1 entfernten Ende des Trägers 9 ist ein Flansch 21 zur Befestigung einer Frontblende 22 (vgl. Figur 3) vorgesehen. Weiter sind an dem Träger 9 im Bereich des hinteren dem Basisteil 100 bzw. Sitzteil 1 zugewandten Ende eine Zugfeder 16 und etwas weiter in Auszugrichtung X versetzt ein erster Lenker 11 angelenkt. Der Anlenkpunkt der Feder 16 am Träger 9 liegt im gezeigten Beispiel bezogen auf dem Boden, auf welchem das Möbel aufgestellt wird, etwas niedriger als der Anlenkpunkt des Lenkers 11 am Träger 9. Weiter ist die Feder 16 mit ihrem vom Träger 9 entfernten Ende gelenkig mit dem ersten Lenker 11 verbunden. Dies kann direkt erfolgen oder indirekt. Im gezeigten Bespiel ist die Feder im Bereich der Anlenkachse angelenkt, um die auch ein zweiter Lenker 8 am ersten Lenker 11 angelenkt ist. Der zweite Lenker 8 ist seinerseits mit seinem anderen Ende am Beschlag 20 bzw. dem Erweiterungsabschnitt angelenkt. Zudem ist am zweiten Lenker 8 ein erstes Blockierelement 15 angebracht oder vorgesehen, welches das Verschwenken des zweiten Lenkers relativ zum Erweiterungsteil bzw. Beschlag 20 in Richtung des Sitzteils 1 beschränkt oder begrenzt. Bevorzugt sind die Beschläge wenigstens paarweise bevorzugt an gegenüber liegenden Enden des Erweiterungsteils vorgesehen, daher sind zweite Lenker 8 bzw. erste Blockierabschnitte 15 im gezeigten Beispiel über eine Querstrebe 14 verbunden. Dadurch wird eine Synchronisierung der Bewegungsabläufe der mehreren Beschlaganordnungen erreicht und die gesamte Einrichtung versteift.

In Auszugrichtung gegenüber den Anlenkpunkten des ersten Lenkers 11 an dem Träger und des zweiten Lenkers 8 am Erweiterungsabschnitt oder Beschlag versetzt ist ein dritter Lenker 7 vorgesehen, welcher am Träger und am Beschlag 20 des Erweiterungsabschnitts angelenkt ist. Die Längen der Lenker 7, 11, 8 und deren Anlenkpunkte sind dabei so gewählt, dass die Lenker 11 und 7 in der Verstaulage (vgl. Figur 2) etwa der Länge nach hintereinander liegen, wobei der Lenker 11 dann mit dem einen Ende auf einem Anschlag 18 am Träger liegt und eine gegenüber dem Träger 9 oder Boden eine leicht gewinkelte Stellung einnimmt.

Dies ist auch beim Übergang von der in Figur 2 gezeigten Verstaulage in die in Figur 3 dargestellte Ausklappstellung (noch) der Fall. Wird der Erweiterungsabschnitt in der in Figur 2 gezeigten Position am in Auszugrichtung vom Sitzteil 1 entfernten Ende angehoben, so schwenken zunächst die Lenker 7 und 8 nach oben während der Lenker 11 auf den Anschlag 18 aufgrund der Rückstellkraft der Feder gedrückt wird, die auf den Lenker 11 wirkt, da dieser über den Totpunkt zwischen Feder 16 und Lenker 11 hinaus verschwenkt ist. Das Aufrichten des Erweiterungsabschnitts 2 richtet den zweiten Lenker 8 auf, bis dieser blockiert. Dazu ist im gezeigten Beispiel ein erster Blockierabschnitt 15, vgl. Detail A, am zweiten Lenker 8 vorgesehen, welcher eine Anschlagfläche aufweist, welche beim Verschwenken gegenüber dem Erweiterungsabschnitt 2 mit einer Anschlagfläche 20a zusammenwirkt, welche am Erweiterungsabschnitt bzw. dem Beschlag 20 vorgesehen ist und bewirkt, dass der Lenker 8 sich gegenüber dem Erweiterungsabschnitt 2 bzw. Beschlag nicht beliebig in Richtung des Sitzteiles 1 verschwenken lässt. Blockiert der erste Blockierabschnitt 15 die weitere Verschwenkung des Lenkers 8, so ist die maximale Schräglage des Erweiterungsabschnitts 2 erreicht, wie es in Figur 3 gezeigt ist. Zur Überführung des Erweiterungsabschnitts 2 aus dieser Vorklappstellung in die Erweiterungsposition wird nun das hochgestellte Ende des Erweiterungsabschnitts 2 herunter gedrückt, bis der Abschnitt 2a des Erweiterungsabschnitts 2 auf der Auflage 13 des Auszuges 200 zu liegen kommt. Dabei verschwenkt der Beschlag 20 bzw. der Erweiterungsabschnitt 2 gegenüber dem dritten Lenker 7, gleichzeitig wird der Lenker 8 und mit ihm der damit gekoppelte Lenker 11 angehoben. Das Anheben des Lenkers 11 erfordert zunächst Arbeit gegen die Federkraft der Feder 16. Ist der Totpunkt vom Lenker 11 überwunden, wirkt die Feder 16 unterstützend beim Aufrichten des Lenkers 11 in die in Figur 4 gezeigte Endstellung, welche bevorzugt etwa senkrecht zum Boden ausgerichtet ist. Zu diesem Zweck dient ein zweites Blockierelement 12, gegen das der Lenker 11 beim Aufrichten anschlägt und so an der weiteren Bewegung in Richtung des Sitzteils 1 gehindert wird, wie insbesondere in Detail B zu erkennen ist.

Die Überführung von der in Figur 4 gezeigten Erweiterungsposition in die Verstaulage erfolgt genau umgekehrt. Hier wird der Erweiterungsabschnitt 2 am Ende angehoben, so dass dieser gegenüber dem Lenker 7 verschwenkt. Aufgrund der Blockierung des Gelenks zwischen dem Lenker 8 und dem Erweiterungsabschnitt 2 bzw. Beschlag 20 wird zunächst der Lenker 11 vom Anschlag 12 bzw. vom Sitzteil 1 gegen die Kraft der Feder 16 weg verschwenkt bis die Auflage auf der Auflage 18 erreicht ist und der Totpunkt überschritten ist, so dass die Feder den Lenker 11 gegen den Anschlag 18 drückt und die Situation der Figur 3 wieder erreicht ist.

Anschließend erfolgt ein Druck auf den Erweiterungsabschnitt 2, bevorzugt im Endbereich, so dass der Lenker 7 den Erweiterungsabschnitt 2 gegen die Auszugrichtung X verschiebt und Lenker 11 und Erweiterungsabschnitt gegeneinander verschwenken. Dabei wird auch der Lenker 8 gegenüber dem Erweiterungsabschnitt 2 und dem Lenker 11 verschwenkt, bis die in Figur 2 gezeigte Position erreicht ist und der Auszug 200 unter das Sitzteil 1 zurück geschoben werden kann. Im Bereich des Anlenkpunktes des Lenkers 7 - etwas gegenüber diesem in Richtung des Sitzteils 1 versetzt - kann ein Niederhalteabschnitt 19 vorgesehen sein, der bevorzugt Teil des Beschlages 20 ist und in der Verstaulage (Figur 2) den Lenker 11 gegen die Anlage 18 drückt.

## Patentansprüche

1. Möbel mit einem an einem Basisteil (100) vorgesehenen Sitzteil (1) und einem Erweiterungsabschnitt (2), welcher zur Erweiterung der Sitz- oder Liegefläche aus einer Verstauposition unterhalb des Sitzteils (1) in eine an dem Sitzteil (1) benachbarte Erweiterungsposition überführbar ist, wobei der Erweiterungsabschnitt (2) mittels einer Hebelanordnung ausstellbar ist, wobei der Erweiterungsabschnitt (2) über wenigstens zwei miteinander gelenkig verbundene Lenker (8, 11) mit einem mit dem Basisteil gekoppelten Träger (9) gekoppelt ist, wobei der erste Lenker (11) zusätzlich über ein Federelement (16) mit dem Träger (9) gekoppelt ist und der zweite Lenker (8) ein erstes Blockierelement (15) aufweist, welches das Verschwenken des zweiten Lenkers (8) gegenüber dem Erweiterungsabschnitt (2) begrenzt und ein zweites Blockierelement (12) vorgesehen ist, welches die Schwenkbewegung des ersten Lenkers (11) begrenzt, wobei ein dritter Lenker (7) vorgesehen ist, welcher am Erweiterungsabschnitt (2) und Träger (9) angelenkt ist, wobei der Erweiterungsabschnitt (2) an einem am Basisteil (100) verschieblich geführten Auszug (200) vorgesehen ist, wobei der Träger (9) am Auszug (200) vorgesehen ist,
**dadurch gekennzeichnet,**
**dass** das erste Blockierelement (15) das Verschwenken des zweiten Lenkers (8) in Richtung des Sitzteils und das zweite Blockierelement die Schwenkbewegung des ersten Lenkers (11) in Richtung des Sitzteils (1) begrenzt.

2. Möbel nach Anspruch 1,
**dadurch gekennzeichnet,**
**dass** der Auszug (200) das zweite Blockierelement (12) aufweist.

3. Möbel nach Anspruch 2,
**dadurch gekennzeichnet,**
**dass** das zweite Blockierelement (12) die Schwenkbewegung des ersten Lenkers (11) in Richtung des Sitzteils (2) so begrenzt, dass dieser bei Anschlag an das zweite Blockierelement (12) etwa senkrecht zur Auszugsrichtung (X) steht.

4. Möbel nach einem der vorherigen Ansprüche,
**dadurch gekennzeichnet,**
**dass** der dritte Lenker (7) länger ausgebildet ist als der erste Lenker (11) zusammen mit dem zweiten Lenker (8).

5. Möbel nach einem der Ansprüche 1 - 4,
**dadurch gekennzeichnet,**
**dass** das Federelement (16) so angeordnet ist, dass es den ersten Lenker (11) in der Verstauposition und beim Ausziehen des Auszugs (200) in einer zur Auszugrichtung (X) gewinkelten Stellung hält.

6. Möbel nach Anspruch 5,
**dadurch gekennzeichnet,**
**dass** das Federelement (16) den ersten Lenker (11) in der Verstauposition und beim Ausziehen des Auszugs (200) gegen einen am Auszug (200) vorgesehenen Anschlag (18) drückt.

7. Möbel nach einem der vorherigen Ansprüche,
**dadurch gekennzeichnet,**
**dass** das Federelement (16) so angeordnet ist, dass beim Überführen des Erweiterungsabschnitts (2) in die Erweiterungsposition zunächst der zweite Lenker aus einer Verstauposition in eine erste Vorklappposition verschwenkt wird, in welcher der Erweiterungsabschnitt (2) in einem Winkel, insbesondere zur Auszugrichtung, angeordnet ist, während der erste Lenker (11) von dem Federelement (16) am Verschwenken gehindert ist.

8. Möbel nach Anspruch 7,
**dadurch gekennzeichnet,**
**dass** das Federelement (16) weiter so angeordnet ist, dass beim Überführen des Erweiterungsabschnitts (2) aus der gewinkelten Stellung in die Erweiterungsposition der erste Lenker (11) nach Überwinden eines Totpunktes unterstützt durch das Federelement (16) aufgerichtet wird.

9. Möbel nach einem der vorherigen Ansprüche,
**dadurch gekennzeichnet,**
**dass** die Lenker (7, 8, 11) und die Blockierelemente (12, 15) jeweils paarweise an gegenüberliegenden Seiten des Erweiterungsabschnitts (2) vorgesehen sind.

10. Möbel nach Anspruch 9,
**dadurch gekennzeichnet,**
**dass** die paarweise vorhandenen zweiten Lenker (8) oder/und die paarweise vorhandenen ersten Blockierelemente (15) über eine Querstrebe (14) miteinander verbunden sind.

## Claims

1. Furniture with a seat part (1) provided on a base part (100) and with an extension section (2) which to extend the seat or couch surface can be moved from a stowage position beneath the seat part (1) into an extended position adjoining the seat part (1) wherein the extension section (2) can be drawn out by means of a lever assembly wherein the extension section (2) is coupled by at least two interconnected hinged guide rods (8, 11) to a support (9) which is coupled to the base part, wherein the first guide rod (11) is additionally coupled to the support (9) by a spring element (16) and the second guide rod (8) has a first blocking element (15) which restricts the swivel movement of the second guide rod (8) relative to the extension section (2), and a second blocking element (12) is provided which restricts the swivel movement of the first guide rod (11) wherein a third guide rod (7) is provided which is attached to the extension section (2) and the support (9) wherein the extension section (2) is provided on a drawer (200) guided displaceably on the base part (100) wherein the support (9) is provided on the drawer (200) **characterised in that** the first blocking element (15) restricts the swivel movement of the second guide rod (8) in the direction of the seat part and the second blocking element restricts the swivel movement of the first guide rod (11) in the direction of the seat part (1).

2. Furniture according to claim 1 **characterised in that** the drawer (200) contains the second blocking element (12).

3. Furniture according to claim 2 **characterised in that** the second blocking element (12) restricts the swivel movement of the first guide rod (11) in the direction of the seat part (2) so that the latter on stopping against the second blocking element (12) stands roughly perpendicular to the extension direction (X).

4. Furniture according to one of the preceding claims **characterised in that** the third guide rod (7) is made longer than the first guide rod (11) and second guide rod (8) together.

5. Furniture according to one of claims 1 to 4 **characterised in that** the spring element (16) is arranged so that it holds the first guide rod (11) in the stowaway position and when extending the drawer (200) in a position angled to the extension direction (X).

6. Furniture according to claim 5 **characterised in that** the spring element (16) presses the first guide rod (11) in the stowaway position and when extending the drawer (200) against a stop (18) provided on the drawer (200).

7. Furniture according to one of the preceding claims **characterised in that** the spring element (16) is arranged so that as the extension section (2) moves into the extension position first the second guide rod is swivelled out from a stowaway position into a first forward-folded position in which the extension section (2) is arranged at an angle, more particularly to the extension direction, whilst the first guide rod (11) is prevented from swivelling by the spring element (16).

8. Furniture according to claim 7 **characterised in that** the spring element (16) is further arranged so that as the extension section (2) moves from the angled position into the extension position the first guide rod (11) is straightened up after overcoming the dead centre point assisted by the spring element (16).

9. Furniture according to one of the preceding claims **characterised in that** the guide rods (7, 8, 11) and the blocking elements (12, 15) are each provided in pairs on opposite sides of the extension section (2).

10. Furniture according to claim 9 **characterised in that** the second guide rods (8) provided in pairs and/or the first blocking elements (15) provided in pairs are connected to one another by a cross member (14).

## Revendications

1. Meuble avec une partie pour s'asseoir, prévue sur une partie de base (100), et une section d'extension (2), qui, pour l'extension de la surface pour s'asseoir ou de couchage peut être amenée d'une position escamotée sous la partie pour s'asseoir (1) dans une position déployée, contiguë à la partie pour s'asseoir (1), sachant que la section d'extension (2) peut être déployée au moyen d'un agencement de levier, la section d'extension (2) étant couplée à un support (9), raccordé à la pièce de base, par l'intermédiaire d'au moins deux bras (8, 11) reliés ensemble de manière articulée, sachant que le premier bras (11) est couplé en supplément au support (9) par l'intermédiaire d'un élément élastique (16) et que le deuxième bras (8) est doté d'un premier élément de blocage (15), qui limite le pivotement du deuxième bras (8) par rapport à la section d'extension (2), et qu'un deuxième élément de blocage (12) est prévu, lequel limite le pivotement du premier bras (11), un troisième bras (7), articulé sur la section d'extension (2) et le support (9), étant prévu, sachant que la section d'extension (2) est prévue sur un tiroir (200), qui peut coulisser sur la pièce de base (100), le support (9) étant prévu sur le tiroir (200),
**caractérisé en ce que**
le premier élément de blocage (15) limite le pivotement du deuxième bras (8) dans la direction de la partie pour s'asseoir et que le deuxième élément de blocage limite le pivotement du premier bras (11) dans la direction de la partie pour s'asseoir (1).

2. Meuble selon la revendication 1, **caractérisé en ce que** le tiroir (200) est doté du deuxième élément de blocage (12).

3. Meuble selon la revendication 2, **caractérisé en ce que** le deuxième élément de blocage (12) limite le mouvement de pivotement du premier bras (11) dans la direction de la pièce pour s'asseoir (2) de sorte que celui-ci soit sensiblement perpendiculaire à la direction d'extraction (X) lors de la butée contre le deuxième élément de blocage (12).

4. Meuble selon l'une des revendications précédentes, **caractérisé en ce que** le troisième bras (7) est plus long que le premier bras (11) et le deuxième bras (8) ensemble.

5. Meuble selon l'une des revendications 1 à 4, **caractérisé en ce que** l'élément élastique (16) est disposé de sorte qu'il maintient le premier bras (11) dans la position d'escamotage et, lors de l'extraction du tiroir (200), dans une position angulaire par rapport à la direction d'extraction (X).

6. Meuble selon la revendication 5, **caractérisé en ce que** l'élément élastique (16) presse le premier bras (11) dans la position d'escamotage et, lors de l'extraction du tiroir (200), contre une butée (18), qui est prévue sur le tiroir (200).

7. Meuble selon l'une des revendications précédentes, **caractérisé en ce que** l'élément élastique (16) est agencé de telle sorte que, lors que la section d'extension (2) est amenée dans la position d'extension, le deuxième bras est d'abord pivoté, à partir d'une position d'escamotage, dans une première position de pré-pliage, dans laquelle la section d'extension (2) forme un angle, en particulier dans la direction d'extraction, tandis que le pivotement du premier bras (11) est empêché par l'élément élastique (16).

8. Meuble selon la revendication 7, **caractérisé en ce que** l'élément élastique (16) est agencé en supplément de sorte que, lorsque la section d'extension (2) est amenée de la position angulaire dans la position d'extension, le premier bras (11), soutenu par l'élément élastique (16), est relevé, après avoir surmonté un point mort.

9. Meuble selon l'une des revendications précédentes, **caractérisé en ce que** les bras (7, 8, 11) et les éléments de blocage (12, 15) sont prévus, chaque fois par paires, sur des côtes opposés de la section d'extension (2).

10. Meuble selon la revendication 9, **caractérisé en ce que** les deuxièmes bras (8), agencés par paires ou / et les éléments de blocage (15), prévus par paires, sont reliés ensemble par l'intermédiaire d'une traverse (14).
